# EUROPÄISCHE PATENTSCHRIFT

(11) **EP 2 442 926 B1**
(45) Veröffentlichungstag und Bekanntmachung des Hinweises auf die Patenterteilung: **02.07.2014**
(21) Anmeldenummer: 10732322.2
(22) Anmeldetag: 16.06.2010
(51) Int. Cl.: B21D 43/28

(54) **VORRICHTUNG ZUM SEPARIEREN VON BANDSTREIFEN EINES LÄNGSGETEILTEN BANDES, INSBESONDERE EINES METALLBANDES**
DEVICE FOR SEPARATING BAND STRIPS OF A LONGITUDINALLY DIVIDED BAND, PARTICULARLY A METAL BAND
DISPOSITIF POUR SÉPARER DES BANDES D'UNE BANDE REFENDUE, EN PARTICULIER D'UNE BANDE MÉTALLIQUE

(30) Priorität: 17.06.2009 DE 102009025133
(43) Veröffentlichungstag der Anmeldung: 25.04.2012
(73) Patentinhaber: Heinrich Georg GmbH Maschinenfabrik, 57223 Kreuztal (DE)
(72) Erfinder: FOLKE, Thomas, 57072 Siegen (DE); RUNKEL, Wolfgang, 57072 Siegen (DE)
(74) Vertreter: advotec.
(86) Internationale Anmeldenummer: PCT/EP2010/058436
(87) Internationale Veröffentlichungsnummer: WO 2010/146073

(56) Entgegenhaltungen:
- DE-B4-102005 010 948
- DE-U1- 8 802 161
- US-A- 3 488 479
- US-A- 4 607 552

## Beschreibung

Die Erfindung betrifft eine Vorrichtung zum Separieren von Bandstreifen eines längsgeteilten Bandes, insbesondere eines Metallbandes, mit auf einer Separierwelle angeordneten Separierscheiben, die mit der Breite der Bandstreifen entsprechenden Abständen gegeneinander positionierbar sind, sowie mit einer in die Separierwelle integrierten Einrichtung zum Festklemmen der auf der Separierwelle positionierten Separierscheiben, gemäß dem Oberbegriff des Anspruchs 1.

In Bandlängsteilanlagen werden Bandbunde mittels einer Längsteilschere zu Bandstreifen geschnitten, die anschließend zu Spaltringen aufgewickelt werden. Für den Weitertransport der Bandstreifen nach der Längsteilschere zu einer Wickelmaschine werden Separierwellen der gattungsgemäßen Art eingesetzt. Diese Separierwellen verhindern, dass die einzelnen Bandstreifen übereinander laufen, und gewährleisten einen geraden Bandlauf.

Die DE 88 02 161 U1 beschreibt eine gattungsgemäße Separierwelle mit im Abstand gegeneinander positionierbaren, auf Tragringen aufgesetzten Separierscheiben. Auf der Separierwelle ist konzentrisch und abgedichtet mit einem hydraulisch druckbeaufschlagbaren Abstandsraum ein radial aufweitbarer Zylinder aufgesetzt, auf dem die die Separierscheiben aufnehmenden Tragringe aufgesetzt sind, die bei Aufweitung des Zylinders mit einem Presssitz auf dem Zylinder gehalten sind. Nachteilig bei dieser bekannten Separierwelle ist, dass die Tragringsegmente der Separierscheiben von einem Monteur manuell auf der Separierwelle positioniert werden müssen.

Bekannt ist eine Separierwelle, auf die die Separierscheiben mit den Bandbreiten entsprechenden Distanzringen aufgesetzt und gemeinsam festgesetzt sind. Die Welle wird manuell oder mittels einer Vorrichtung aus der Produktionsanlage genommen und entsprechend dem Schnittprogramm manuell zusammengebaut. Die Vormontage von Separierwellen mit Separierscheiben und Distanzringen erfordert einen großen Aufwand an Personal und Anlagenverfügbarkeit.

Weiterhin gibt es Systeme, bei denen die Separierscheiben mittels eines motorisierten Manipulators, der außerhalb der Separierwelle angeordnet ist, in die durch das Schnittprogramm bestimmte Position verschoben und anschließend mittels pneumatischer Spannkissen auf der Welle festgeklemmt werden. Der Nachteil dieser bekannten Systeme ist darin zu sehen, dass der Einsatz von externen Manipulatoren in Verbindung mit pneumatischen Spannwellen auf neue Anlagen beschränkt ist, da bei bestehenden Anlagen in aller Regel der erforderliche Bauraum für einen Manipulator nicht zur Verfügung steht. Dadurch wird eine Modernisierung bestehender Anlagen erschwert.

In der DE 103 31 023 A1 sowie der DE 38 20 997 C2 sind Vorrichtungen zum Separieren von Bandstreifen eines längsgeteilten Metallbandes mittels Steuerrollen beschrieben.

Aus der DE 199 59 333 B4 ist eine Vorrichtung zum Separieren von Bandstreifen mittels Ringen mit unterschiedlichem Durchmesser bekannt.

Aus der DE 196 07 478 C1 geht eine Vorrichtung hervor, bei der das Separieren der Bandstreifen durch einschwenkbare Schwerter erfolgt.

Der Erfindung liegt die Aufgabe zugrunde, eine Vorrichtung der gattungsgemäßen Art zum Separieren von Bandstreifen eines längsgeteilten Bandes zu entwickeln, die eine automatische Positionierung der Separierscheiben auf der Separierwelle ermöglicht und keinen zusätzlichen Bauraum benötigt.

Diese Aufgabe wird erfindungsgemäß gelöst durch eine Separiervorrichtung mit den Merkmalen des Patentanspruchs 1.

Die Unteransprüche beinhalten vorteilhafte und zweckmäßige Weiterbildungen der Erfindung.

Die Erfindung ist nachstehend anhand von Zeichnungsfiguren erläutert, die folgendes darstellen:
- Fig. 1: einen Längsschnitt einer Separierwelle zum Separieren von Bandstreifen eines längsgeteilten Metallbandes und
- Fig. 2: einen Querschnitt der Separierwelle nach der Schnittlinie II-II der Figur 1 in vergrößerter Darstellung.

Die feststehende Separierwelle 1 zum Separieren von Bandstreifen 2 eines längsgeteilten Metallbandes ist mit Separierscheiben 3 ausgerüstet, die mit der Breite der Bandstreifen entsprechenden Abständen 4 auf der Separierwelle 1 gegeneinander positionierbar sind.

In die Separierwelle 1 sind zwei diagonal gegenüberliegend angeordnete, in Führungsnuten 5, 6 parallel zu Achse 7-7 der Separierwelle 1 mittels eines Antriebs verfahrbare Transportschlitten 8, 9 mit jeweils einem radial aus der und in die Separierwelle 1 aus- und einfahrbaren Greifer 10 zum Erfassen einer mit den Transportschlitten 8, 9 in eine durch ein Schnittprogramm vorgegebene Position auf der Separierwelle 1 zu transportierenden Separierscheibe 3 und zur Freigabe der positionierten Separierscheibe sowie zwei um 90° zu den Transportschlitten 8, 9 verdreht angeordnete, pneumatische Spannleisten 11, 12 integriert. Die Spannleisten 11, 12, die sich in Richtung der Achse 7-7 der Separierwelle 1 erstrecken, sind zum Festklemmen der positionierten Separierscheiben 3 auf der Separierwelle 1 durch Längsschlitze 13, 14 in der Separierwelle 1 radial aus der Welle ausfahrbar.

Der Antrieb des ersten Transportschlittens 8 erfolgt durch ein umlaufendes Zugelement 15, das über eine Antriebsrolle 16 sowie eine Umlenk- und Spannrolle 17 geführt ist, die mittels eines druckmittelbetätigten Stellzylinders 18 in Richtung der Achse 7-7 der Separierwelle 1 verstellbar ist. Das Zugelement 15 ist geteilt, wobei das eine Ende 15a des Zugelementes 15 an dem Gehäuse 19 des Transportschlittens 8 und das andere Ende 15b des Zugelementes 15 an einem in dem Transportschlitten 8 parallel zur Achse 7-7 der Separierwelle 1 verschiebbar geführten Steuerschieber 20 befestigt ist.

Der Steuerschieber 20 ist über eine Spannfeder 21 mit dem Gehäuse 19 des Transportschlittens 8 verbunden und weist eine nach außen gerichtete schräge Stellfläche 22 auf, die mit einer entsprechenden nach innen gerichteten schrägen Gegenfläche 23 des Greifers 10 derart zusammenwirkt, dass bei einer durch den Stellzylinder 18 eingestellten Vorspannung des Zugelementes 15 der Steuerschieber 20 mit der Stellfläche 22 eine durch die Spannfeder 21 bewirkte Position 20a, die bei dem zweiten Transportschlitten 9 dargestellt ist, einnimmt, in der der Greifer 10 in die Separierwelle 1 eingefahren ist.

Bei einer Erhöhung der Zugspannung des Zugelementes 15 durch den Stellzylinder 18 wird der Greifer 10 durch den sich entgegen der Wirkungsrichtung der Spannfeder 21 in Pfeilrichtung a in die Position 20b bewegenden Steuerschieber 20 aus der Separierwelle 1 in Pfeilrichtung b ausgefahren.

Die als Druckfeder ausgebildete Spannfeder 21 sitzt auf einem Führungsstift 24 des Steuerschiebers 20 und stützt sich mit einem Ende an einer Anschlagscheibe 25 des Führungsstiftes 24 und mit dem anderen Ende an einem Steg 26 des Gehäuses 19 des Transportschlittens 8 ab.

Der Antrieb des zweiten Transportschlittens 9, der mit dem ersten Transportschlitten 8 baugleich ist, erfolgt durch ein zweites Zugelement 27, das über eine Antriebsrolle 28 sowie eine Umlenk- und Spannrolle 29 geführt ist, die mittels des druckmittelbetätigten Stellzylinders 18 zusammen mit der Umlenk- und Spannrolle 17 des Zugmittelantriebs des ersten Transportschlittens 8 zur Erhöhung der Zugspannung beider Zugelemente 15, 27 in Richtung der Achse 7-7 der Separierwelle 1 verstellbar ist.

Der Antrieb der Antriebsrollen 16, 28 der Zugelemente 15, 27 der beiden Transportschlitten 8, 9 mit den Greifern 10 erfolgt durch einen gesteuerten Antriebsmotor 30 und ein Gleichlaufgetriebe 31 oder zwei elektronisch synchronisierte Antriebsmotoren zum synchronen Antrieb der Antriebsrollen 16, 28 der Zugelemente 15, 27 beider Transportschlitten 8, 9 zum Positionieren einer Separierscheibe 3.

Die Separierscheiben 3 sind mittels Wälzlagern 32 auf der feststehenden Separierwelle 1 drehbar gelagert.

Der Bandlauf der Bandstreifen 2 mit einem gewissen Abstand über den Wälzlagern 32 der Separierscheiben 3 wird zur Vermeidung von Kantenspuren auf den Bandstreifen durch vor und hinter der Separierwelle 1 angeordnete, nicht dargestellte Transportrollen gewährleistet.

Ein Endabschnitt 1a der Separierwelle 1 dient als Magazin 33 zur Bereitstellung der zu positionierenden Separierscheiben 3.

Die vorbeschriebene, mit zwei Transportschlitten mit jeweils einem Greifer zum Positionieren der Separierringe ausgerüstete Separierwelle wird bevorzugt bei der Verarbeitung von im Verhältnis zum Durchmesser der Separierwelle schmalen Bandstreifen eingesetzt, um ein Verkanten der funktionsbedingt schmalen Separierringe zu verhindern.

Zur Verarbeitung von breiten Bandstreifen kann eine Separierwelle mit einem Transportschlitten mit einem Greifer zum Positionieren der Separierscheiben zum Einsatz kommen.

Bei weiteren vorteilhaften Ausführungsformen der Separierwelle erfolgt das Verschieben des Transportschlittens mit dem Greifer zum Positionieren der Separierscheiben auf der Separierwelle durch eine Spindel, eine Zahnstange oder einen Druckzylinder.

Eine andere bevorzugte Ausführungsform der Separierwelle ist gekennzeichnet durch mindestens einen in einer Führungsnut der Separierwelle mittels eines motorischen Antriebs parallel zur Achse der Separierwelle verfahrbaren Transportschlitten mit einem ein- und ausschaltbaren Elektromagneten zum Erfassen einer mit dem Transportschlitten in eine durch ein Schnittprogramm vorgegebene Position auf der Separierwelle zu transportierenden Separierscheibe und zur Freigabe der positionierten Separierscheibe.

## Patentansprüche

1. Vorrichtung zum Separieren von Bandstreifen eines längsgeteilten Bandes, insbesondere eines Metallbandes, mit auf einer Separierwelle angeordneten Separierscheiben, die mit der Breite der Bandstreifen entsprechenden Abständen gegeneinander positionierbar sind, sowie mit einer in die Separierwelle integrierten Einrichtung zum Festklemmen der auf der Separierwelle positionierten Separierscheiben,
**gekennzeichnet durch**
eine Einrichtung zum automatischen Positionieren der Separierscheiben (3) auf der feststehenden Separierwelle (1) entsprechend einem Schnittprogramm, die zusätzlich zu der Einrichtung zum Festklemmen der Separierscheiben (3) auf der Separierwelle (1) in diese integriert ist und **durch** mindestens einen in einer Führungsnut (5) der Separierwelle (1) mittels eines motorischen Antriebs parallel zur Achse (7-7) der Separierwelle (1) verfahrbaren Transportschlitten (8) mit einem radial aus der und in die Separierwelle (1) aus- und einfahrbaren Greifer (10) zum Erfassen einer mittels des Transportschlittens (8) in eine **durch** ein Schnittprogramm vorgegebene Position auf der Separierwelle (1) zu transportierenden Separierscheibe (3) und zur Freigabe der positionierten Separierscheibe (3).

2. Vorrichtung nach Anspruch 1,
**gekennzeichnet durch**
einen Antrieb des ersten Transportschlittens (8) **durch** ein umlaufendes Zugelement (15), das über eine Antriebsrolle (16) sowie eine Umlenk- und Spannrolle (17) geführt ist, die mittels eines druckmittelbetätigten Stellzylinders (18) in Richtung der Achse (7-7) der Separierwelle (1) verstellbar ist, wobei das Zugelement (15) geteilt ist, das eine Ende (15a) des Zugelementes (15) an dem Gehäuse (19) des Transportschlittens (8) und das andere Ende (15b) des Zugelementes (15) an einem in dem Transportschlitten (8) parallel zur Achse (7-7) der Separierwelle (1) verschiebbar geführten Steuerschieber (20) befestigt ist, der über eine Spannfeder (21) mit dem Gehäuse (19) des Transportschlittens (8) verbunden ist, wobei der Steuerschieber (20) eine nach außen gerichtete schräge Stellfläche (22) aufweist, die mit einer entsprechenden nach innen gerichteten schrägen Gegenfläche (23) des Greifers (10) derart zusammenwirkt, dass bei einer **durch** den Stellzylinder (18) eingestellten Vorspannung des Zugelementes (15) der Steuerschieber (20) mit der Stellfläche (22) eine **durch** die Spannfeder (21) bewirkte Position (20a) einnimmt, in der der Greifer (10) in die Separierwelle (1) eingefahren ist, und dass bei einer Erhöhung der Zugspannung des Zugelementes (15) **durch** den Stellzylinder (18) der Greifer (10) **durch** den sich entgegen der Wirkungsrichtung der Spannfeder (21) bewegenden Steuerschieber (20) aus der Separierwelle (1) ausgefahren wird.

3. Vorrichtung nach Anspruch 1 oder 2,
**gekennzeichnet durch**
einen dem ersten Transportschlitten (8) mit einem Greifer (10) für die zu positionierenden Separierscheiben (3) diagonal gegenüberliegend angeordneten zweiten Transportschlitten (9) mit einem Greifer (10), der (9) in einer Führungsnut (6) der Separierwelle (1) parallel zur Achse (7-7) der Separierwelle (1) verschiebbar ist, ferner mit einem Antrieb des Transportschlittens (9) **durch** ein zweites Zugelement (27), das über eine Antriebsrolle (28) sowie eine Umlenk- und Spannrolle (29) geführt ist, die mittels des druckmittelbetätigten Stellzylinders (18) zusammen mit der Umlenk- und Spannrolle (17) des Zugmittelantriebs des ersten Transportschlittens (8) zur Erhöhung der Zugspannung beider Zugelemente (15, 27) in Richtung der Achse (7-7) der Separierwelle (1) verstellbar ist, sowie mit einem gesteuerten Antriebsmotor (30) und einem Gleichlaufgetriebe (31) oder zwei elektrisch synchronisierten Antriebsmotoren zum synchronen Antrieb der Antriebsrollen (16, 28) der Zugelemente (15, 27) beider Transportschlitten (8, 9) zum Positionieren einer Separierscheibe (3)durch beide Transportschlitten (8, 9).

4. Vorrichtung nach einem der Ansprüche 1 bis 3,
**gekennzeichnet durch**
zwei in die Separierwelle (1) um 90° zu den Transportschlitten (8, 9) verdreht eingebaute pneumatische Spannleisten (11, 12), die sich in Richtung der Achse (7-7) der Separierwelle (1) erstrecken und zum Festklemmen der positionierten Separierscheiben (3) auf der Separierwelle (1) **durch** Längsschlitze (13, 14) in der Separierwelle (1) radial aus der Welle ausfahrbar sind.

5. Vorrichtung nach einem der Ansprüche 1 bis 4,
**dadurch gekennzeichnet, dass**
die Separierscheiben (3) mittels Wälzlagern (32) auf der feststehenden Separierwelle (1) drehbar gelagert sind.

6. Vorrichtung nach einem der Ansprüche 1 bis 5,
**dadurch gekennzeichnet, dass**
mindestens ein Endabschnitt (1a) der Separierwelle (1) als Magazin (33) zur Bereitstellung der zu positionierenden Separierscheiben (3) dient.

7. Vorrichtung nach Anspruch 1,
**gekennzeichnet durch**
eine Spindel, eine Zahnstange oder einen Druckzylinder zum Verschieben des Transportschlittens mit dem Greifer zum Positionieren der Separierscheiben auf der Separierwelle.

8. Vorrichtung nach Anspruch 1,
**gekennzeichnet durch**
mindestens einen in einer Führungsnut der Separierwelle mittels eines motorischen Antriebs parallel zur Achse der Separierwelle verfahrbaren Transportschlitten mit einem ein- und ausschaltbaren Elektromagneten zum Erfassen einer mit dem Transportschlitten in eine **durch** ein Schnittprogramm vorgegebene Position auf der Separierwelle zu transportierenden Separierscheibe und zur Freigabe der positionierten Separierscheibe.

## Claims

1. A device for separating strip sections of a longitudinally split strip, in particular of a metal strip, comprising separator disks arranged on a separator shaft, said separator disks being positionable one toward the other at distances corresponding to the width of the strip sections, and comprising a device integrated in the separator shaft for clamping the separator disks positioned on the separator shaft,
**characterized by**
a device for automatically positioning the separator disks (3) on the stationary separator shaft (1) according to a cutting program, said device being integrated into the separator shaft (1) in addition to the device for clamping the separator disks (3) on the separator shaft (1), and by at least one transport carriage (8) being movable in a guiding groove (5) of the separator shaft (1) parallel to the axis (7-7) of the separator shaft (1) by means of a motor drive, said transport carriage (8) comprising a gripper (10) which is radially extendable out of and retractable into the separator shaft (1) for gripping a separator disk (3) to be transported by the transport carriage (8) into a position on the separator shaft (1) predetermined by a cutting program and for releasing the positioned separator disk (3).

2. The device according to claim 1,
**characterized by**
the first transport carriage (8) being driven by a circulating tension element (15) which is guided over a driving pulley (16) and over a deflecting and tensioning pulley (17) which can be adjusted in the direction of the axis (7-7) of the separator shaft (1) by means of a positioning cylinder (18) actuated by way of a pressure medium, the tension element (15) being split, the one end (15a) of the tension element (15) being attached to the housing (19) of the transport carriage (8) and the other end (15b) of the tension element (15) being attached to a control slide (20) which is slidably guided in the transport carriage (8) parallel to the axis (7-7) of the separator shaft (1) and which is connected to the housing (19) of the transport carriage (8) via a tension spring (21), the control slide (20) having an outwardly oriented inclined positioning face (22) which interacts with a correspondingly inwardly oriented inclined counterface (23) of the gripper (10) in such a manner that when a pretension of the tension element (15) is set by the positioning cylinder (18), the control slide (20) with the positioning face (22) takes up a position caused by the tension spring (21) in which the gripper (10) is retracted into the separator shaft (1), and that when the tension of the tension element (15) is increased by the positioning cylinder (18), the gripper (10) is extended out of the separator shaft (1) by means of the control slide (20) moving against the effective direction of the tension spring (21).

3. The device according to claim 1 or 2,
**characterized by**
a second transport carriage (9) with a gripper (10), which (9) is arranged diagonally opposite of the first transport carriage (8) with a gripper (10) for the separator disks to be positioned (3) and which (9) is slidable in a guiding groove (6) of the separator shaft (1) parallel to the axis (7-7) of the separator shaft (1), the transport carriage (9) further being driven by a second tension element (27), which is guided over a driving pulley (28) and over a deflecting and tensioning pulley (29) which is adjustable in the direction of the axis (7-7) of the separator shaft (1) by means of the positioning cylinder (18), actuated by way of a pressure medium, together with the deflecting and tensioning pulley (17) of the tension means drive of the first transport carriage (8) for increasing the tension of both tension elements (15, 27), and comprising a controlled drive motor (30) and a synchronized gear (31) or two electrically synchronized drive motors for synchronously driving the driving pulleys (16, 28) of the tension elements (15, 27) of both transport carriages (8, 9) for positioning a separator disk (3) by means of both transport carriages (8, 9).

4. The device according to any of the claims 1 to 3,
**characterized by**
two pneumatic clamping bars (11, 12) built into the separator shaft (1) in a manner turned by 90° with respect to the transport carriages (8, 9), said clamping bars (11, 12) extending in the direction of the axis (7-7) of the separator shaft (1) and being radially extendable out of the separator shaft (1) through longitudinal slots (13, 14) in the separator shaft (1) for clamping the positioned separator disks (3) on the separator shaft (1).

5. The device according to any of the claims 1 to 4,
**characterized in that**
the separator disks (3) are rotatably mounted on the stationary separator shaft (1) by means of roller bearings (32).

6. The device according to any of the claims 1 to 5,
**characterized in that**
at least one end portion (1a) of the separator shaft (1) serves as a magazine (33) for providing the separator disks (3) to be positioned.

7. The device according to claim 1,
**characterized by**
a spindle, a gear rack, or a pressure cylinder for sliding the transport carriage with the gripper to position the separator disks on the separator shaft.

8. The device according to claim 1,
**characterized by**
at least one transport carriage which is movable in a guiding groove of the separator shaft parallel to the axis of the separator shaft by a motor drive, said transport carriage comprising an electromagnet, which can be turned on and off, for registering a separator disk which is to be transported by means of the transport carriage into a position on the separator shaft predetermined by a cutting program and for releasing the positioned separator disk.

## Revendications

1. Dispositif pour séparer des tronçons de bande d'une bande refendue longitudinalement, en particulier d'une bande métallique, comprenant des disques de séparation étant disposés sur un arbre de séparation et étant positionnables l'un par rapport à l'autre à des intervalles correspondantes à la largeur des tronçons de bande, et comprenant un dispositif intégré dans l'arbre de séparation pour coincer les disques de séparation positionnés sur l'arbre de séparation,
**caractérisé par**
un dispositif pour le positionnement automatique des disques de séparation (3) sur l'arbre de séparation (1) fixe conformément à un programme de coupe, ledit dispositif étant intégré dans l'arbre de séparation (1) en plus du dispositif pour coincer les disques de séparation (3) sur l'arbre de séparation (1), et par au moins un chariot de transport (8) qui est mobile dans une rainure de guidage (5) de l'arbre de séparation (1) parallèlement à l'axe (7-7) de l'arbre de séparation (1) par un entraînement moteur, le chariot de transport (8) comprenant un préhenseur (10) qui peut être déployé et rétracté radialement dans l'arbre de séparation (1) pour saisir un disque de séparation (3) à être transporté par le chariot de transport (8) dans une position sur l'arbre de transmission (1) prédéterminée par un programme de coupe et pour libérer le disque de séparation (3) positionné.

2. Dispositif selon la revendication 1,
**caractérisé par**
un entraînement du premier chariot de transport (8) par un élément de tension (15) circulant qui est guidé sur une poulie de traction (16) et sur une poulie de déviation et tension (17) qui est ajustable par un vérin de manoeuvre (18) actionné par un fluide de pression dans la direction de l'axe (7-7) de l'arbre de séparation (1), l'élément de tension (15) étant partagé, l'une extrémité (15a) de l'élément de tension (15) étant attachée au boîtier (19) du chariot de transport (8) et l'autre extrémité (15b) de l'élément de tension (15) étant attachée à un tiroir de commande (20) qui est guidé de manière glissable dans le chariot de transport (8) parallèlement à l'axe (7-7) de l'arbre de séparation (1) et qui est relié au boîtier (19) du chariot de transport (8) par un ressort de tension (21), le tiroir de commande (20) ayant une face de manoeuvre (22) inclinée et orientée vers l'extérieur qui coopère avec une face opposée (23) correspondante du préhenseur (10), étant inclinée et orientée vers l'intérieure, de telle manière que, dans le cas d'un prétension de l'élément de tension (15) effectuée par le vérin de manoeuvre (18), le tiroir de commande (20) prend une position (20a) avec la face de manoeuvre (22) qui est causée par le ressort de tension (21) et dans laquelle position le préhenseur (10) est rétracté dans l'arbre de séparation (1), et que, dans le cas d'une augmentation de la tension de l'élément de tension (15) par le vérin de manoeuvre (18), le préhenseur (10) est déployé à partir de l'arbre de séparation (1) par le tiroir de commande (20) se déplaçant contre le sens de l'action du ressort de tension (21).

3. Dispositif selon les revendications 1 ou 2,
**caractérisé par**
un deuxième chariot de transport (9) comprenant un préhenseur (10), étant disposé de façon diagonalement opposée au premier chariot de transport (8) comprenant un préhenseur (10) pour les disques de séparation (3) à positionner, le deuxième chariot de transport (9) étant glissable dans une rainure de guidage (6) de l'arbre de séparation (1) parallèlement à l'axe (7-7) de l'arbre de séparation (1), de plus comprenant un entraînement du chariot de transport (9) par un deuxième élément de tension (27) qui est guidé sur une poulie de traction (28) et sur une poulie de déviation et tension (29) qui est ajustable dans la direction de l'axe (7-7) de l'arbre de séparation (1) par le vérin de manoeuvre (18) conjointement avec la poulie de déviation et tension (17) de l'entraînement de moyen de tension du premier chariot de transport (8) pour augmenter la tension des deux éléments de tension (15, 27), et comprenant un moteur d'entraînement (30) contrôlé et une transmission synchrone (31) ou deux moteurs d'entraînement synchronisés électriquement pour l'entraînement synchrone des poulies de traction (16, 28) des éléments de tension (15, 27) des deux chariots de transport (8, 9) pour positionner un disque de séparation (3) par les deux chariots de transport (8, 9).

4. Dispositif selon l'une quelconque des revendications 1 à 3,
**caractérisé par**
deux barres de serrage (11, 12) pneumatiques qui sont installées dans l'arbre de séparation (1) de manière tordue de 90° par rapport aux chariots de transport (8, 9) et qui s'étendent dans la direction de l'axe (7-7) de l'arbre de séparation (1) et qui peuvent être déployées radialement à partir de l'arbre de séparation (1) à travers des fentes longitudinales (13, 14) dans l'arbre de séparation (1) pour coincer les disques de séparation (3) positionnés sur l'arbre de séparation (1).

5. Dispositif selon l'une quelconque des revendications 1 à 4,
**caractérisé en ce que**
les disques de séparation (3) sont montés de manière rotative sur l'arbre de séparation (1) fixe par des roulements à rouleaux (32).

6. Dispositif selon l'une quelconque des revendications 1 à 5,
**caractérisé en ce qu'**
au moins une partie d'extrémité (1a) de l'arbre de séparation (1) sert de magasin (33) pour mettre en place les disques de séparation (3) à positionner.

7. Dispositif selon la revendication 1,
**caractérisé par**
une broche, un arbre denté ou un cylindre de pression pour glisser le chariot de transport avec le préhenseur pour le positionnement des disques de séparation sur l'arbre de séparation.

8. Dispositif selon la revendication 1,
**caractérisé par**
au- moins un chariot de transport qui est mobile dans une rainure de guidage de l'arbre de séparation par un entraînement moteur parallèlement à l'axe de l'arbre de séparation et qui comprend un électroaimant pouvant être activé et désactivé pour détecter un disque de séparation devant être transporté par le chariot de transport dans une position sur l'arbre de séparation prédéterminée par un programme de coupe et pour libérer le disque de séparation positionné.
